# EUROPÄISCHE PATENTSCHRIFT

(11) **EP 0 703 018 B1**
(45) Veröffentlichungstag und Bekanntmachung des Hinweises auf die Patenterteilung: **17.06.1998**
(21) Anmeldenummer: 95113596.1
(22) Anmeldetag: 30.08.1995
(51) Int. Cl.: B21D 24/14

(54) **Mechanische oder hydraulische Presse**
Mechanical or hydraulic press
Presse mécanique ou hydraulique

(30) Priorität: 26.09.1994 DE 4434419
(43) Veröffentlichungstag der Anmeldung: 27.03.1996
(73) Patentinhaber: Müller Weingarten AG, D-88250 Weingarten (DE)
(72) Erfinder: Harsch, Erich, D-88250 Weingarten (DE)
(74) Vertreter: Patentanwälte Eisele, Otten & Roth

(56) Entgegenhaltungen:
- EP-A- 0 438 774
- DE-A- 4 038 864
- FR-A- 2 671 501

## Beschreibung

Die Erfindung betrifft eine mechanische oder hydraulische Presse nach dem Oberbegriff des Anspruchs 1.

Mechanische und hydraulische Pressen sind Maschinen der Umformtechnik zur Bearbeitung von Werkstücken und insbesondere Blechteilen. Insbesondere zum Umformen von Ziehteilen ist es erforderlich, das Werkstück in spezieller Weise zwischen dem Oberwerkzeug und dem Unterwerkzeug der Presse einzuspannen, wobei verschiedenartige Blechhaltesysteme bekannt sind. Aus der Zeitschrift Z: Blech Rohre Profile 39 (1992) 1, Seiten 44 bis 48 sind Zieheinrichtungen bekanntgeworden, die teilweise ein aufwendiges System mit Steuerung beinhalten, um eine gezielte Übertragung der Blechhaltekräfte zu ermöglichen.

Bei Ziehpressen unterscheidet man zwischen den sogenannten doppelwirkenden und einfachwirkenden Pressen, wobei bei doppeltwirkenden Ziehpressen der den Pressenstößel umgebende Blechhalterstößel eine gegenüber diesem voreilende Bewegung durchführt und das Blech so lange gezielt und ggf. geregelt nachgebend festhält, bis der Umformvorgang am Werkstück beendet ist. Eine solche Regelung der Blechhaltekraft während des Ziehvorganges zeigt beispielsweise die DE 36 40 507 C2.

Bei dieser bekannten Einrichtung werden zur Steuerung bzw. Regelung der Drücke in den Blechhaltergarnituren und damit zur Regelung der Blechhaltekraft Proportional- oder Servoventile eingesetzt, wobei dem Blechhalterzylinder ein Sensor zugeordnet ist, der über ein Steuergerät die gewünschte Druckänderung im Blechhalterzylinder in Abhängigkeit von dem jeweiligen Ziehvorschritt mittels der Proportional- oder Servoventile regelt.

Bei einfachwirkenden Pressen ist demgegenüber nur ein einfacher Pressenstößel vorhanden. Durch eine Anordnung eines zusätzlichen Ziehapparates im Pressentisch wird bei einfachwirkenden Pressen ein Ziehstempel auf der Aufspannplatte eines Pressentisches befestigt, während ein zusätzlicher Blechhalter auf ihm verschiebbar gelagert ist und von unten her über mehrere Druckstifte unter Einwirkung einer Druckwange steht. Dabei ist die Ziehmatrize am Pressenstößel befestigt (s. Z: Blech Rohre Profile a.a.O. Seite 44, linke Spalte, Seite 45 Bild 1).

Aus der DE-32 42 705 C2 ist eine einfachwirkende Ziehpresse bekanntgeworden, bei welcher die im Pressentisch angeordnete Druckwange von mehreren Kolben/Zylindereinheiten mit örtlich unterschiedlicher Kissenkraft beaufschlagbar ist, um insbesondere auch asymmetrische große Ziehteile mit örtlich unterschiedlich erwünschten Kräften bearbeiten zu können. Durch diese unterschiedliche Regelung der Kräfte an einer Druckwange kann ein unterschiedliches Ziehvermögen in den jeweiligen Bereichen eines Werkstücks durch gezielte Veränderung des Ziehspaltes erreicht werden. Für Werkstücke, die eine unsymmetrische Kraftbeaufschlagung erfordern, können damit unterschiedliche Drücke zur Blechhalterung erzeugt werden. Es erfolgt demnach eine Kraftregulierung für eine differenzierte Unterstützung der Druckwange, wobei diese die unterschiedliche Kraft auf die Blechhalteeinrichtung bzw. das Werkstück weiterleitet.

Aus der EP 0 173 184 B1 (Nächster Stand der Technik) ist weiterhin eine für Zieh- und Tiefziehoperationen zu verwendende Presse bekanntgeworden, die ebenfalls als einfachwirkende Presse ausgebildet ist und deren hydraulisch abgestützte Druckwange auf das Werkzeugunterteil bzw. den Ziehstempel einwirkt. Auch hier kann durch eine gezielte Druckbeeinflussung der Druckwange der Ziehvorgang am Ziehstempel im Sinne einer Blechverformung beeinflusst werden. Das zu bearbeitende Blech muß demzufolge nicht nur durch einen den Ziehstempel umgebenden Blechhalter oder Blechniederhalter beeinflußt werden. Vielmehr kann das Fließen des Bleches auch am Werkzeugunterteil bzw. am Ziehstempel selbst durch eine gezielte Druckregulierung über die Druckwange gesteuert werden.

Die bekannten Einrichtungen und insbesondere die eingangs erwähnte Veröffentlichung aus Z: Blech Rohre Profile... zeigen auf, daß es nach wie vor eines hohen technischen Aufwandes bedarf, um sowohl bei doppeltwirkenden als auch bei einfachwirkenden Pressen optimale Umformbedingungen insbesondere bei komplizierten Werkstücken zu erhalten. Hierbei werden prozeßgesteuerte Druckregeleinrichtungen zur Regelung der Blechhaltekraft eingesetzt, um ein optimales Fließen des Bleches im Werkzeug zu ermöglichen.

Aus der weiteren Veröffentlichung EP 0 438 774 B1 ist eine doppelwirkende hydraulische Presse bekanntgeworden, dessen Blechhalterstößel mittels einer Ventilsteuerung während der Verformung des Bleches mit einer Kraft beaufschlagt wird, die mit einer geeigneten Frequenz, z. B. 20 bis 30 Hz zyklisch zwischen einem Minimal- und einem Maximal-Wert wechselt, um zu ermöglichen, daß sich das Blech den jeweiligen Verformungserfordernissen anpaßt. Demzufolge ist bei einer solchen Presse kein dem Ziehfortschritt angepaßter Druckregelkreis vorgesehen, sondern der Blechhalterstößel wird mit einem vorgegebenen Anpreßdruck auf das Werkstück gepreßt, wobei diesem Anpreßdruck eine Druckschwingung zwischen einem Minimal- und einem Maximal-Wert zyklisch überlagert wird. Hierdurch wird dem Material bei einer Druck- und damit Kraftentlastung die Gelegenheit zum Nachfließen in das Werkzeug gegeben.

Diese Anordnung mag zur Kraftbeaufschlagung eines Blechhalterstößels und bei einfach geformten Teilen zufriedenstellend arbeiten. Sie ist jedoch bei komplizierten Teilen und insbesondere bei einfachwirkenden Pressen nicht einsetzbar, da es hier einer gezielten Regelung der Blechhaltekräfte über eine Druckwange bedarf.

Schließlich sei noch auf die FR-A-26 71 501 (= DE 41 00 716 A1) verwiesen, welche ebenfalls eine einfachwirkende Presse mit Druckregeleinheit zeigt, die im oberen Bereich eines Ziehkissens angeordnet ist und eine programmierte Druckregelung auf dem Blechhalterrahmen erlaubt. Inhalt dieser Druckschrift ist eine vorbeschleunigte Abwärtsbewegung des Blechhalterrahmens zur Verminderung der Aufschlagkraft des Oberwerkzeugs auf dem Blechhalterrahmen.

Der Erfindung liegt die Aufgabe zugrunde, eine weitere Verbesserung der Arbeitsweise insbesondere einer einfachwirkenden Presse zu erzielen, wobei ein optimales Fließverhalten des Werkstücks auch im Werkzeug selbst erfolgen soll.

Diese Aufgabe wird ausgehend von einer Presse nach dem Oberbegriff des Anspruchs 1 durch die im kennzeichnenden Teil angegebene Merkmale gelöst. Die weiteren Ansprüche stellen vorteilhafte und zweckmäßige Weiterbildungen bzw. Alternativlösungen dar.

Der vorliegenden Erfindung liegt der Kerngedanke zugrunde, daß ein optimales Fließverhalten des Werkstücks insbesondere bei einer einfachwirkenden Presse dadurch erzielbar ist, daß die im Pressentisch angeordnete Druckwange mit einer Druckregelung zur Erzeugung eines gezielten Druckprofils während des Umformvorgangs beaufschlagt ist, der zusätzlich eine bestimmte Druckschwingung überlagert wird, wobei ein ständiges Wechseln der Kraftbeaufschlagung zwischen einem Maximal- und einem Minimalwert derart erzeugt wird, daß das Werkstücke kontinuierlich belastet und entlastet wird. Hierdurch wird das Fließverhalten, ähnlich wie bei der benannten EP 0 438 747, positiv beeinflußt, wobei das Werkstück sowohl mittels eines Blechhalters als auch im Umformwerkzeug selbst in seinem Fließverhalten beeinflußt werden kann. Beispielsweise kann bei einer einfachwirkenden Presse der das Unterwerkzeug umgebende Blechhalter oder Niederhalter über die Druckwange mit einer bestimmten vorgegebenen konstanten oder regelbaren Werkstück-Haltekraft beaufschlagt werden, um das Blech beispielsweise bei einem Tiefziehvorgang zu fixieren. Dieser Grundlast auf dem Blechhalter kann eine überlagerte pulsierende Druckschwankung auferlegt werden, die ein ständiges Belasten und Entlasten ermöglicht. Eine vorgegebene Druckregelung wird demzufolge mit einer überlagerten Druckschwingung versehen.

Sofern bei einer normalen Umformpresse kein separater Blechhalter vorgesehen ist, so kann die auf das Unterwerkzeug einwirkende Druckwange gleichermaßen mit einem vorgegeben Druckprofil d. h. einem Werkstückhaltedruck, beaufschlagt werden, dem wiederum eine Druckschwingung überlagert wird. Auch hier ist es möglich, eine ständige Belastung und Entlastung des zu bearbeitenden Blechteils zu erhalten, wodurch das Fließverhalten günstig beeinflußt wird.

Die Überlagerung einer Druckschwingung auf eine als Grundlast wirkenden Werkstückhaltedruck kann durch separate Kolben/Zylindereinheiten erfolgen, die der jeweiligen Druckwange zugeordnet sind und die insbesondere mit den Kolben/Zylindereinheiten zur Erzeugung der Grundlast zusammenwirken. Dabei werden geeignete Druckschwingungsfrequenzen gewählt, die eine ständige Belastung und Entlastung des zu bearbeitenden Werkstücks derart erzeugen, daß der Verformungsvorgang optimiert wird.

Diese Schwingungen können jedoch auch ohne zwischengeschaltete Kolben/Zylindereinheiten direkt an den Druckwangenzylinder über die Servoventile erzeugt werden. Zur Vermeidung von Fehlregelungen ist die Grundlastregelung des Servoventiles gedämpft oder träge ausgeführt.

Weitere Einzelheiten und Vorteile der Erfindung sind in der Zeichnung dargestellt und in der nachfolgenden Beschreibung dieses Ausführungsbeispiels näher erläutert.

Die
- Fig. 1: zeigt eine schematische Darstellung des Pressentisches einer einfachwirkenden Presse in Seitenansicht.
- Fig. 2: zeigt Druck-Zeitdiagramme 2a bis 2c wobei 2c eine Synthese von 2a und 2b darstellt.

Die in der Fig. 1 dargestellte Presse 1 zeigt lediglich den unteren Teil einer solchen Presse.

Auf einem stationären Pressentisch 2 ist ein verfahrbarer Schiebetisch 3 befestigt, der zur Auflage eines nicht näher dargestellten Unterwerkzeugs dient. Unterhalb des Pressentisches 3 befindet sich eine einteilige oder mehrteilige Druckwange 4 - auch Druckkissen oder Ziehkissen genannt -, die von Kolben-Zylindereinheiten 5, 6 von unten her druckbeaufschlagt ist. Die Kolben/Zylindereinheiten 5, 6 sind im Pressentisch 2 stationär verankert und können auch aus einer zentralen Einheit bestehen. Die jeweilige Kolbenstange 7 jeder Kolben/Zylindereinheit 5, 6 untergreift die Druckwange 4 in symmetrischer Anordnung zur Symmetriemittellinie 8 oder in der Symmetriemittellinie 8.

Die Druckbeaufschlagung der Kolben/Zylindereinheiten 5, 6 erfolgt über Regelventile 9, 10, die als Proportionalventile oder Servoventile ausgebildet sind. Über die Zuleitungen 11, 12 werden die Kolben/Zylindereinheiten 5, 6 mit Druckmedium versorgt, wobei eine gemeinsame Druckanschlußleitung 13 vorgesehen ist. Als Druckmedium wird vorzugsweise ein Hydraulikmedium verwendet.

Die Proportionalventile 9, 10 werden über eine nur schematisch dargestellte Steuerung geregelt, die beim Proportionalventil 10 mit 14 bezeichnet und nur symbolisch dargestellt ist. Entsprechend dem gezeigten Diagramm 15 (Fig. 2b) erfolgt die Regelung nach einer Regelkurve 16, die in dem p/t-Diagramm 15 (Fig. 2b) beispielhaft dargestellt ist. Diese Regelkurve 16 stellt eine Art "Grundlast" dar, d. h. eine Ausgangskraft, die die Kolben/Zylindereinheiten 5, 6 auf die Druckwange 4 jeweils ausüben. Jedes der Kolben/Zylindereinheiten 5, 6 kann mit einer individuellen Grundlast bzw. Regelkurve 16 je nach Werkstückbeschaffenheit und Umformbedingungen ausgestattet sein.

Die Ausführung der Kolben/Zylindereinheiten 5, 6 kann auch entsprechend dem Ausführungsbeispiel nach der DE 32 42 705 C2 ausgebildet sein. Auf die dortigen Ausführungen der entsprechenden Drucklufteinrichtung wird hiermit ausdrücklich verwiesen.

Zusätzlich zu den Kolben/Zylindereinheiten 5, 6 weist die erfindungsgemäße Presse eine gleiche Anzahl von Kolben/Zylindereinheiten 17, 18 auf, die zwischen der Druckwange 4 und der Kolbenstange 7 der jeweiligen Kolben/Zylindereinheit 5, 6 integriert sind. Diese Kolben/Zylindereinheiten weisen jeweils einen doppelseitig beaufschlagbaren Kolben 19 auf, der durch einen oberen Zylinderraum 20 und einen unteren Zylinderraum 21 fest in einem Hydraulikmedium eingespannt ist. Über die Hydraulikzuleitungen 22, 23 wird der doppelseitig beaufschlagbare Kolben mit Druckmedium derart versorgt, daß er eine auf- und abwärtsgerichtete Druckschwingung durchführt. Hierfür dient die Regeleinheit 24, die eine vorgegebene Druckbeaufschlagung auf den Kolben 19 durch eine alternierende Druckbeaufschlagung der Druckräume 20, 21 vornehmen kann. Dabei wird beispielsweise gemäß dem Diagramm 25 (Fig. 2a) ein Schwingungsprofil 26 erzeugt, welches der Grundlast aus den Kolbenzylindereinheiten 5, 6 überlagert wird (Fig. 2c). Im Diagramm 25 (Fig. 2c) ist beispielsweise eine solche Grundlast 16 eingezeichnet, welcher eine Oberschwingung 26 zwischen einem Maximalwert 27 und einem Minimalwert 28 überlagert ist. Demzufolge bewegt sich der Kolben 29 der Kolbenzylindereinheit 17, 18 periodisch nach oben und nach unten und übt damit einen wechselnden Druck auf die Druckwange 4 aus. Hierdurch kommt es z. B. zu einer harmonischen, gleichbleibenden Druckschwingung, die eine ständige Krafterhöhung und Kraftreduzierung auf die Druckwange 4 und damit auf das zu bearbeitenden Werkstück ausübt. Dabei geschieht die Ankopplung der Druckwange zum Werkstück über eine bestimmte Anzahl von eingebrachten Druckbolzen 30 in an sich bekannter Weise.

Anstelle der separaten Kolbenzylindereinheiten 17, 18 kann eine überlagerte Druckschwingung auch unmittelbar über die Proportionalventile 9, 10 aufgebracht werden. Hierfür müssen die Proportionalventile mit einer Ventilsteuerung versehen werden, die eine Grundlast 16 sowie eine überlagerte schwingende Last 26 erzeugt.

Prinzipiell läßt sich das in den Figuren 1 und 2 dargestellte Drucksystem zur Beaufschlagung des Unterwerkzeuges gleichermaßen auch auf das Oberwerkzeug der Presse übertragen. Zwischen Pressenantrieb und Stößel befinden sich zur Kraftübertragung und als Überlastschutz hydraulisch vorgespannte Druckpunkte. Dem hydraulischen Druck dieses Systemes kann bei einem Einfachwerkzeug ein schwingender Druck überlagert werden, der ein ständiges Pulsieren des Oberwerkzeugs erzeugt, um eine ständige Entlastung und Belastung auf das Werkstück zu erzeugen.

Die pulsierende Druckschwankung wird in ihrer Druckhöhe sowie Wechselfrequenz je nach Werkstückbeschaffenheit experimentell ermittelt, wobei die Wechselfrequenz in der Größenordnung von ca. 10 bis 40 Hz liegen können. Ähnliche Relationen zeigt für eine andere Maschinenanordnung die bereits zitierte EP 0 438 774.

Die Erfindung ist demzufolge nicht auf das dargestellte und beschriebene Ausführungsbeispiel beschränkt. Sie umfaßt auch vielmehr alle fachmännischen Weiterbildungen und Ausgestaltungen im Rahmen der Schutzrechtsansprüche.
- 1: Presse
- 2: stationärer Pressentisch
- 3: Schiebetisch
- 4: Druckwange
- 5: Kolben/Zylindereinheit
- 6: Kolben/Zylindereinheit
- 7: Kolbenstange
- 8: Symmetrische Mittellinie
- 9: Regelventil
- 10: Regelventil
- 11: Zuleitung
- 12: Zuleitung
- 13: Druckanschlußleitung
- 14: Pfeil
- 15: p/t-Diagramm
- 16: Regelkurve
- 17: Kolben/Zylindereinheit
- 18: Kolben/Zylindereinheit
- 19: Kolben
- 20: oberer Zylinderraum
- 21: unterer Zylinderraum
- 22: Hydraulikzuleitung
- 23: Hydraulikzuleitung
- 24: Regeleinheit
- 25: Diagramm
- 26: Schwingungsprofil
- 27: Maximumwert
- 28: Minimalwert
- 29: Kolben
- 30: Druckbolzen

## Patentansprüche

1. Presse, insbesondere für Umform- und Ziehoperationen mit einem Pressenstößel mit Werkzeugoberteil sowie einem Pressentisch mit Werkzeugunterteil, wobei die Blechhaltekraft zwischen Werkzeugunterteil und Werkzeugoberteil bei einer einfach wirkenden Presse mittels einer im stationären Pressentisch (2) vorgesehenen Druckregeleinheit (5, 9 bzw. 6, 10) regelbar ist, die auf eine unterhalb dem Pressentisch (3) angeordnete Druckwange (4) einwirkt, dadurch gekennzeichnet, daß während der Werkstückbearbeitung dem durch die Druckregeleinheit (5, 6 bzw. 6, 10) vorgegebenen Werkstück-Haltedruck (16) eine gleichbleibende, pulsierende Druckschwingung (26) derart überlagert ist, daß eine abwechselnde Erhöhung und Reduzierung der Werkstück-Haltekraft erfolgt, wobei die Druckschwingungen (26) mittels wenigstens einer zusätzlichen Kolben/Zylindereinheit (17, 18) erzeugbar sind, die zwischen der Druckregeleinheit (5, 6) und der Druckwange (4) angeordnet ist.

2. Presse nach Anspruch 1, dadurch gekennzeichnet, daß zur Regelung einer Werkstück-Haltekraft mittels der Druckwange (4) ein oder mehrere Druckregeleinheiten als Kolben/Zylindereinheiten (5, 6) ausgebildet sind, die mittels Proportional- oder Servoventilen (9, 10) regelbar sind, wobei eine regelbare Druckbeaufschlagung der Druckwange (4) und damit eine Werkstück-Haltekraft erfolgt und daß diesem Werkstück-Haltdruck (16) auf die Druckwange (4) die pulsierende Druckschwingung (26) mittels zusätzlichen Kolben/Zylindereinheiten (17, 18) überlagert ist.

3. Presse nach einem der Ansprüche 1 oder 2, dadurch gekennzeichnet, daß die überlagerte pulsierende Druckbeaufschlagung auf die Druckwange (4) mittels einer geeigneten Frequenz derart erfolgt, daß die Kraftbeaufschlagung auf das Werkstück und damit die Werkstück-Haltekraft zwischen einem Minimum (28) und einem Maximum (27) einstellbar ist.

4. Presse nach einem der vorhergehenden Ansprüche, dadurch gekennzeichnet, daß mehrere Druckeinheiten (5, 6) auf eine gemeinsame Druckwange (4) oder mehrere Druckeinheiten (5, 6) auf mehrere partielle Druckwangen einwirken, wobei die Druckeinheiten (5, 6) unabhängig voneinander regelbar sind und wobei dem regelbaren Druck eine zusätzliche, pulsierende Druckschwingung mittels zusätzlichen Kolben/Zylindereinheiten (17, 18) überlagerbar ist.

## Claims

1. Press, in particular for forming and drawing operations, with a press ram with a upper die part and a press bed with a lower die part, in which the plate holding force between the lower die part and the upper die part in a simple press can be controlled by a pressure control unit (5, 9 and 6, 10) provided in the stationery press bed (2), which pressure control unit acts on a pressure wall (4) arranged underneath the press bed (3), characterised in that during the processing of components a steady, pulsating pressure oscillation (26) is superimposed on the component-holding pressure (16) specified by the pressure control unit (5, 9 and 6, 10), so that there is an alternating increase and reduction of the component-holding force, whereby the pressure oscillations (26) are produced by means of at least one additional piston/cylinder unit (17, 18) which is arranged between the pressure control unit (5, 6) and the pressure wall (4).

2. Press according to Claim 1, characterised in that to control a component-holding force by means of the pressure wall (4) one or more pressure control units are designed as piston/cylinder units, which can be controlled by means of proportional or servo valves (9, 10), whereby a controllable pressure loading of the pressure wall (4) and thereby a component-holding force is produced, and the pulsating pressure oscillation (26) is superimposed on the component-holding pressure (16) on the pressure wall (4) by means of additional piston/cylinder units (17, 18).

3. Press according to one of Claims 1 or 2, characterised in that the superimposed pulsating pressure loading on the pressure wall (4) is achieved at a suitable frequency so that the force loading on the component and thus the component holding force can be set between a minimum (28) and a maximum (27).

4. Press according to one of the preceding Claims, characterised in that several pressure units (5, 6) act on a joint pressure wall (4) or several pressure units (5, 6) on several partial pressure walls, whereby the pressure units (5, 6) can be controlled independently of one another, and whereby an additional, pulsating pressure oscillation can be superimposed on the controllable pressure by means of additional piston/cylinder units (17, 18).

## Revendications

1. Presse, en particulier pour des opérations de déformation et d'emboutissage, comportant un coulisseau de presse ayant une partie supérieure d'outil, ainsi qu'une table de presse ayant une partie inférieure d'outil, la force de maintien des tôles entre la partie inférieure d'outil et la partie supérieure d'outil, dans le cas d'une presse agissant de façon simple, pouvant être réglée au moyen d'une unité de réglage de pression (5,9 ou 6,10) prévue dans la table de presse fixe (2), unité qui agit sur un dispositif de pression (4) prévu au-dessous de la table de presse (3),
caractérisée en ce que, pendant l'usinage de la pièce, une oscillation de pression (26) pulsée, constante, est superposée à la pression de maintien de la pièce (16) prédéfinie par l'unité de réglage de pression (5,9 ou 6,10), en ce qu'une augmentation et une réduction alternatives de la force de maintien de la pièce ont lieu, les oscillations de pression (26) pouvant être engendrées au moyen d'au moins un vérin (17,18) supplémentaire, qui est agencé entre l'unité de réglage de pression (5,6) et le dispositif de pression (4).

2. Presse selon la revendication 1,
caractérisée en ce que, pour régler une force de maintien de la pièce au moyen du dispositif de pression (4), une ou plusieurs unités de réglage de pression sont réalisées comme vérins (5,6), qui sont réglables au moyen de vannes proportionnelles ou de servovannes (9,10), une alimentation en pression réglable du dispositif de pression (4) et, ainsi, une force de maintien de la pièce étant obtenues, et en ce que, à cette force de maintien de la pièce (16) sur le dispositif de pression (4), il est superposé l'oscillation de pression pulsée (26) au moyen de vérins supplémentaires (17,18).

3. Presse selon une des revendications 1 ou 2,
caractérisée en ce que l'alimentation en pression pulsée superposée sur le dispositif de pression (4) a lieu par une fréquence appropriée de sorte que la force appliquée sur la pièce et, ainsi, la force de maintien de la pièce sont réglables entre un minimum (28) et un maximum (27).

4. Presse selon une des revendications précédentes,
caractérisée en ce que plusieurs unités de pression (5,6) agissent sur un dispositif de pression commun (4) ou plusieurs unités de pression (5,6) agissent sur plusieurs dispositifs de pression partiels, les unités de pression (5,6) étant réglables indépendamment l'une de l'autre et une oscillation de pression pulsée supplémentaire pouvant être superposée à la pression réglable au moyen de vérins supplémentaires (17,18).
